# EUROPÄISCHE PATENTSCHRIFT

(11) **EP 1 841 942 B1**
(45) Veröffentlichungstag und Bekanntmachung des Hinweises auf die Patenterteilung: **07.01.2009**
(21) Anmeldenummer: 06721178.9
(22) Anmeldetag: 25.01.2006
(51) Int. Cl.: E06B 9/68, E06B 9/82, E05F 15/00

(54) **VORRICHTUNG ZUR ABSICHERUNG EINES ANGETRIEBENEN BEWEGUNGSELEMENTS**
DEVICE FOR PROTECTING A DRIVEN MOVING ELEMENT
DISPOSITIF POUR SÉCURISER UN ÉLÉMENT MOBILE ENTRAÎNÉ

(30) Priorität: 26.01.2005 DE 102005003794
(43) Veröffentlichungstag der Anmeldung: 10.10.2007
(73) Patentinhaber: Cedes AG, 7302 Landquart (CH)
(72) Erfinder: DE COI, Beat, CH-7320 Sargans (CH); MENZI, Urs, CH-8303 Bassersdorf (CH); ALBERS, Bas, CH-7000 Chur (CH)
(74) Vertreter: Dobler, Markus
(86) Internationale Anmeldenummer: PCT/EP2006/000635
(87) Internationale Veröffentlichungsnummer: WO 2006/079515

(56) Entgegenhaltungen:
- EP-A- 0 676 524
- EP-A- 0 902 157
- DE-U1- 29 901 664

## Beschreibung

Die Erfindung betrifft eine Vorrichtung zur Absicherung eines angetriebenen Bewegungselements gegen ungewollte Kollisionen nach dem Oberbegriff des Anspruchs 1.

### Stand der Technik:

Aus der europäischen Patentschrift EP 0 902 157 B1 ist eine Sicherheitseinrichtung für vorzugsweise vertikal bewegte motorisch angetriebene Tore, wie z.B. Segment- oder Rolltore bekannt, deren Torblatt geführt bewegbar ist. Die Bewegungsbahn einer vorlaufenden Torkante wird von einer Lichtschrankenanordnung überwacht. Die Lichtschrankenanordnung weist zumindest zwei, vorzugsweise zumindest drei bzw. eine Vielzahl von in Bewegungsrichtung des Tores gestaffelt angeordneten, vorzugsweise parallele Lichtschranken auf, die auf einer Seite des Tores Licht aussenden und auf der anderen Seite des Tores Licht empfangen oder reflektieren. Die Sicherheitseinrichtung umfasst eine Sicherheitsschaltung, mit der die Schließbewegung des Tores gestoppt wird, wenn ein Hindernis in der Bahn des Tores erfasst wird. Die Lichtschrankenanordnung ist derart ausgelegt, dass die von den Lichtschranken definierte Fläche mit der von der vorlaufenden Torkante überstrichenen Bewegungsfläche zumindest eine Linie gemeinsam hat. Den Lichtschranken kann in Abhängigkeit von der Position und der Bewegung des Tores verschiedene Aktivierungszustände zugeordnet werden. Ein Aktivierungszustand ist ein Übergangsaktivierungszustand, den eine Steuerschaltung mindestens einer der vorlaufenden Torkante nächstliegenden, sie aber noch nicht erfassenden Lichtschranke zuordnet, derart, dass diese mindestens eine Lichtschranke beim darauffolgenden Erfassen der vorlaufenden Torkante kein die Sicherheitsschaltung auslösendes Signal abgibt. Ein weiterer Aktivierungszustand ist ein Passivzustand, den die Steuerschaltung jeweils einer zuvor im Übergangsaktivierungszustand befindlichen Lichtschranke dann zuordnet, wenn diese Lichtschranke die vorlaufende Torbewegung erfasst und der die Zuteilung des Übergangsaktivierungszustands an eine dieser Lichtschranke in Bewegungsrichtung des Tores benachbarte, zuvor noch nicht im Übergangsaktivierungszustand befindliche Lichtschranke durch die Steuerschaltung bewirkt. Die Lichtschranken im Passivzustand erzeugen kein Sicherheitssignal, mit dem die Schließbewegung des Tores gestoppt wird.

### Aufgabe und Vorteile der Erfindung:

Aufgabe und Vorteile der Erfindung ist es, eine Vorrichtung der einleitend bezeichneten Art zur Absicherung eines angetriebenen Bewegungselements gegen ungewollte Kollisionen bereitzustellen, die eine im Vergleich zum Stand der Technik eine verbesserte Sicherheitssituation hinsichtlich eines Bewegungsweges des Bewegungselements ergibt.

Diese Aufgabe wird durch die Merkmale des Anspruchs 1, 7 bzw. 9 gelöst.

In den abhängigen Ansprüchen sind vorteilhafte und zweckmäßige Weiterbildungen der Erfindung angegeben.

Die Erfindung geht von einer Vorrichtung zur Absicherung eines angetriebenen Bewegungselements gegen ungewollte Kollisionen mit auf einem vorbestimmten Bewegungsweg in Bewegungsrichtung des Bewegungselement liegenden Objekt aus, welche eine Lichtschrankenanordnung mit einer Mehrzahl von in der Bewegungsrichtung des Bewegungselements nacheinander angeordneten Lichtschranken sowie eine Elektronikeinheit umfasst, mit welcher die Bewegung des Bewegungselements in Abhängigkeit von einem detektierten Objekt in einem Sicherheitsmodus stoppbar und/oder reversierbar ist. Dabei ist die Elektronikeinheit dazu ausgelegt, den Lichtschranken unterschiedliche Betriebszustände zuzuordnen, wovon ein erster Betriebszustand ein Aktivzustand ist, in dem die jeweilige ein Objekt erfassende Lichtschranke ein Signal erzeugt, das den Sicherheitsmodus auslöst und ein zweiter Betriebszustand vorgesehen ist. Der Kern der Erfindung liegt nun darin, dass der zweite Betriebszustand ein Messzustand ist, in dem die jeweilige, ein Objekt erfassende Lichtschranke, ein Messsignal erzeugt, das den Sicherheitsmodus nicht auslöst, und dass die Elektronikeinheit dazu ausgebildet ist, auf der Grundlage einer Zeitdifferenz, die das Bewegungselement von einer ersten Lichtschranke zu einer in Bewegungsrichtung des Bewegungselements liegenden zweiten Lichtschranke benötigt, wobei die Zeitdifferenz über die erste und zweite Lichtschranke bestimmbar ist, sowie eines Abstands zwischen der ersten und zweiten Lichtschranke eine dritte Lichtschranke vorzugsweise vom Aktivzustand in den Messzustand zu überführen, wenn das Bewegungselement sich auf dem Weg zwischen zweiter und dritter Lichtschranke befindet und noch bevor das Bewegungselement die dritte Lichtschranke erreicht. Insbesondere für den Fall, dass die dritte Lichtschranke vom Aktivzustand in den Messzustand gebracht wird, kann durch diese Vorgehensweise der überwachte Bereich vergleichsweise dicht an das herangeführte Bewegungselement angenähert werden. Denn die dritte Lichtschranke kann bei entsprechender Zeitberechnung erst kurz vor Eintreffen des Bewegungselements vom Aktiv- in den Messzustand geschaltet werden.

Bei der in der EP 0 902 157 B1 offenbarten Anordnung findet eine Umschaltung im Gegensatz hierzu schon dann statt, wenn das Bewegungselement die in Bewegungsrichtung vor einer umzuschaltenden Lichtschranke liegende Lichtschranke auslöst. Der überwachte Bereich bis zum Bewegungselement hat somit immer mindestens eine Lücke von einem Lichtschrankenabstand in Bewegungsrichtung des Bewegungselements betrachtet.

In der erfindungsgemäßen Ausführungsform ermittelt die Elektronikeinheit beispielsweise aus der Zeitdifferenz von der ersten zur zweiten Lichtschranke durch Auslösen dieser Lichtschranken eine Zeit, zur welcher die dritte Lichtschranke erfasst werden würde und schaltet rechtzeitig, bevor dieses Ereignis eintritt, die dritte Lichtschranke in den Messzustand.

Vorzugsweise kann die Elektronikeinheit einer Lichtschranke auch einen Passivzustand zuordnen, in welchem weder ein Messsignal noch ein Sicherheitsmodus ausgelöst wird. In den Passivzustand kann die jeweilige Lichtschranke z.B. dann überführt werden, wenn das Bewegungselement in Bewegungsrichtung diese Lichtschranke auslöst. Beispielsweise wird die entsprechende Lichtschranke dann vom Mess- in den Passivzustand überführt.

In einer weiteren besonders bevorzugten Ausgestaltung ordnet die Elektronikeinheit zwei Lichtschranken, welche das Bewegungselement bei einer Bewegung in Bewegungsrichtung in der Lichtschrankenanordnung als erste auslöst, den Messzustand zu. Befindet sich das Bewegungselement vor einer Bewegung außerhalb der Lichtschrankenanordnung, sind diese beiden Lichtschranken vorzugsweise die beiden ersten Lichtschranken eines Messfeldes der Lichtschrankenanordnung. Es ist jedoch auch denkbar, dass sich das Bewegungselement bereits im Messfeld der Lichtschrankenanordnung befindet. Dann wird vorzugsweise den beiden Lichtschranken der Messzustand zugeordnet, auf welche das Bewegungselement bei einer Bewegung in der Bewegungsrichtung als erste trifft.

Um die Zuverlässigkeit von Bewegungsinformationen über die Bewegung des Bewegungselements zu verbessern, wird im Weiteren vorgeschlagen, dass die Elektronikeinheit zu den Messsignalen der ersten und zweiten Lichtschranke für die Berechnung der Bewegung des Bewegungselements ein Messsignal wenigstens einer dritten Lichtschranke hinzunimmt. Auf dieser Grundlage kann dann eine vierte Lichtschranke, die im Bewegungsweg vor dem Bewegungselement liegt, in den Messzustand überführt werden.

Aus einer Erfassung der Zeit zwischen der ersten und der zweiten Lichtschranke unter Hinzunahme der Distanz der ersten und zweiten Lichtschranke ist die Elektronikeinheit vorzugsweise in der Lage, die Geschwindigkeit des Bewegungselements zu bestimmen.

Im Weiteren ist es bevorzugt, wenn die Elektronikeinheit unter Hinzunahme wenigstens einer dritten Lichtschranke in der Lage ist, die Beschleunigung des Bewegungselements zu bestimmen.

Mit derartigen Messgrößen lässt sich die Bewegung des Bewegungselements in der Bewegungsrichtung vergleichsweise exakt vorhersagen. Damit kann die Umschaltung von Betriebszuständen der Lichtschranken auf ein Minimum reduziert werden, woraus sich ein vergleichsweise kleiner Spalt ergibt zwischen dem überwachten Bereich und dem Bewegungselement.

In einer weiteren bevorzugten Ausgestaltung der Erfindung umfasst die Lichtschrankenanordnung einen Indikator, der anzeigt, welche Lichtschranke im Aktivzustand ist. Dies hat den Vorteil, dass ein Benutzer ohne weiteres erkennen kann, ob ein bestimmtes Gebiet von Lichtschranken überwacht wird.

Ein weiterer wesentlicher Aspekt der Erfindung liegt in einer Auslegung der Elektronikeinheit derart, dass Lichtschranken, die auf dem Weg des Bewegungselements in Bewegungsrichtung liegen, zunächst in einem Passivzustand gehalten werden und vom Passivzustand in einen Aktivzustand erst dann überführt werden, wenn das Bewegungselement bei einer Bewegung in Bewegungsrichtung die Lichtschranke in einer vorgegebenen Zeit erreicht.

Dies hat den Vorteil, dass ein Bereich, der vor dem Bewegungsweg des Bewegungselements liegt, ohne Einfluss auf die Sicherheitsvorrichtung z.B. von Personen begangen werden kann. Solange sich das Bewegungselement nicht auf diesen Bereich zubewegt, ist eine diesbezügliche Überwachung auch gar nicht erforderlich. Bei einer Bewegung des Bewegungselements schiebt das Bewegungselement dann sozusagen eine Aktiv-Lichtschranke oder auch mehrere Aktiv-Lichtschranken vor sich her, die den Sicherheitsmodus auslöst bzw. auslösen, wenn ein Objekt von einer aktiven Lichtschranke erfasst wird.

Im Weiteren ist es besonders bevorzugt, wenn die Elektronikeinheit mit einer Lichtschrankenanordnung für die Steuerung von mehreren, z.B. zwei sich gegenläufig bewegenden Bewegungselementen ausgelegt ist. Durch diese Maßnahme kann z.B. die Bewegung von zwei sich aufeinander zu bewegenden Torelementen abgesichert werden. In diesem Fall sind vorzugsweise auf gegenüberliegenden Seiten jeweils zwei Lichtschranken im Messmodus, die vom jeweiligen Tor, also dem Bewegungselement bei einer Bewegung in Bewegungsrichtung zunächst erfasst werden. Alle weiteren Abläufe entsprechen dann dem zuvor Geschilderten, mit der Ausnahme, dass der Sicherheitsmodus dann die Bewegung von beiden Torelementen stoppt, sobald ein Objekt im Bewegungsbereich detektiert wird.

In einer weiteren vorteilhaften Ausführungsform ist es überdies bevorzugt, wenn die Elektronikeinheit so ausgebildet, dass beim Zurückfahren eines Bewegungselements die Lichtschranken sukzessive in einen Aktivzustand überführt werden. Hierzu ist es nötig, dass die Lichtschranken sich in' einem Messzustand befinden. Es ist aber auch denkbar Lichtschranken erst dann in einen Aktivzustand zu bringen, wenn das Bewegungselement sich außerhalb des überwachten Bereichs befindet.

Die Erfindung kann überall dort eingesetzt werden, wo Teile von Maschinen oder Maschinenanordnungen relativ zueinander bewegt werden. Dies kann sich z. B. auf die Überwachung von Bewegungsteilen an Pressen oder Stanzen beziehen.

### Beschreibung der Ausführungsbeispiele:

Mehrere Ausführungsbeispiele sind in den Zeichnungen unter Angabe weiterer Vorteile und Einzelheiten näher erläutert. Es zeigen
- Figur 1: in schematischer dreidimensionaler Anordnung eine Sicherheitsvorrichtung zur Überwachung der Bewegung eines Tors,
- Figur 2: die in Figur 1 dargestellte Sicherheitsvorrichtung mit Tor in schematischer Darstellung,
- Figur 3: einen Schnitt entlang der Schnittlinie AA' in Figur 2,
- Figur 4: eine zu Figur 3 entsprechende Ausführungsform, jedoch mit einem alternativ ausgestalteten Tor,
- Figuren 5-I bis 5-V: verschiedene Darstellungen einer Torbewegung mit ausschnittsweise dargestellter Sicherheitsvorrichtung zur Veranschaulichung der Wirkungsweise der Sicherheitsvorrichtung,
- Figur 6: eine weitere Ausführungsform einer Sicherheitsvorrichtung in dreidimensionaler Darstellung in einer ersten Position,
- Figur 7: die in Figur 6 dargestellte Ausführungsform in einer zweiten Position,
- Figur 8: die in Figur 6 und 7 dargestellte Ausführungsform in einer dritten Position, und
- Figuren 9-I bis 9-III: unterschiedliche Darstellungen von Torpositionen in Bezug auf eine schematisch abgebildete Sicherheitsvorrichtung für eine Ausführungsform mit gegenläufig sich schließenden Torelementen in unterschiedlichen Torpositionen.

Figur 1 zeigt ein Tor 1 mit einer vorlaufenden Kante 4, die in einer Fläche 5 bewegbar ist. Entlang dem Bewegungsweg 2, 3 des Tors befindet sich eine Lichtschrankenanordnung 6 aus einer Mehrzahl von in Bewegungsrichtung des Tors 1 gestaffelt nacheinander angeordneten Lichtschranken 7-x. Das x ist stellvertretend für eine ganze Zahl, z. B. eine Nummer 1, 2, 3 usw. und soll auch im Hinblick auf das Untenstehende verdeutlichen, dass es sich um eine beliebige Anzahl von damit bezeichneten Elementen, z. B. hier Lichtschranken (z. B. 7-1, 7-2, 7-3, ...) handeln kann.

Auf einer Seite 8 des Tors 1 befinden sich beispielsweise Sender und auf der gegenüberliegenden Seite 9 dazu entsprechend angeordnete Empfänger. Die Lichtschranken können im sichtbaren oder unsichtbaren Lichtspektrum, z.B. im Infrarotbereich arbeiten. Anstatt einer Anordnung aus Sender und Empfänger auf gegenüberliegenden Seiten ist auch eine Anordnung eines Senders und Empfängers auf der gleichen Seite mit gegenüberliegend angeordnetem Reflektor denkbar. Die Lichtschranken 7-x spannen eine Fläche 11 auf, die parallel zur Bewegungsfläche 5 des Tors 1 derart liegt, dass während das Tor 1 sich entlang des Bewegungswegs 2, 3 aus der gezeichneten Position nach unten bewegt, die Lichtschranken 7-x sukzessive abgedeckt werden.

Besteht das Tor, wie in Figur 4 schematisch dargestellt, überwiegend aus einem flexiblen Teil 1b, so ist nicht sicher gewährleistet, dass die Lichtschranken beim Schließen des Tors 1 abgedeckt werden bzw. abgedeckt bleiben. Um dagegen Abhilfe zu leisten, kann ein Profil 1b am unteren Rand des Tors 1 so geformt sein, dass es beim Schließen des Tors 1 die Lichtschranken 7-x, an denen es gerade vorbeifährt, abzudecken vermag. Bei dieser Ausgestaltung ist es außerdem vorteilhaft, wenn die Lichtschranken nach dem Vorbeifahren des Profils in den Passivzustand überführt werden, wenn sich das Tor 1 schließt.

In der Figur 1 gezeigten Position befindet sich das Tor 1 außerhalb der von den Lichtschranken 7-x aufgespannten Fläche 11. Ein Hindernis 15 blockiert die untersten drei Lichtschranken, weshalb das Tor 1 nicht geschlossen werden kann.

Figur 2 zeigt die Lichtschrankenanordnung 6 sowie das Tor 1 in einer Frontalansicht. Entsprechend wie in Figur 1 befindet sich das Tor 1 außerhalb der von der Lichtschrankenanordnung 6 aufgespannten Fläche 11. Die Lichtschranken 7-x werden in Figur 2 von keinem Hindernis unterbrochen, weshalb das Tor 1 geschlossen werden kann. Mit einem herkömmlichen Lichtvorhang würde in dem Moment, in dem das Tor in die überwachte Fläche hineinfährt, das Tor als Hindernis interpretiert, wonach eine Steuerschaltung 13 ein eine Sicherheitsschaltung 10 aktivierendes Signal erzeugen und damit das Tor 1 anhalten würde.

Erfindungsgemäß wird dies folgendermaßen verhindert:

In Figur 5-I befinden sich die obersten zwei Lichtschranken 7-1, 7-2 in einem Messzustand. Dadurch wird ein Messsignal an die Steuerschaltung 13 abgegeben (Figur 5-II und 5-III), wenn die Lichtschranken ein Objekt in Form des Tors 1 detektieren.

Vorzugsweise wird diese Bewegung jedoch erst als Türbewegung interpretiert, wenn das Lichtschrankensignal innerhalb eines vorgegebenen Zeitkorridors abgegeben wird.

Alle verbleibenden Lichtschranken 7-x befinden sich im Aktivzustand, entsprechend der Vorgabe der Steuerschaltung 13. Anhand der Messsignale der beiden sich im Messzustand befindlichen Lichtschranken ermittelt die Steuerschaltung 13 den Zeitpunkt, in welchem die Lichtschranke 7-3 das Tor 1 erfassen würde und schaltet diese rechtzeitig in den Messzustand (siehe Figur 5-IV). Fährt das Tor 1 weiter, so wird von der Lichtschranke 7-3, die sich im Messzustand befindet, ein Messsignal erzeugt (siehe Figur 5-V), das verwendet wird, um den Zeitpunkt zu ermitteln, in welchem die Lichtschranke 7-4 vom Tor 1 blockiert wird. Diese Berechnung kann auf den letzten zwei Messsignalen, oder auf mehreren vorherigen Messsignalen basieren. Im letzteren Fall kann neben der Geschwindigkeit auch die Beschleunigung des Tors ermittelt werden, womit eine genauere Vorhersage über die Position des Tors 1 möglich ist. Bevor die Lichtschranke 7-4 vom Tor 1 erfasst wird, wird auch diese in den Messzustand überführt. Damit steht ein weiteres Messsignal zur Verfügung, wenn das Tor 1 die Lichtschranke 7-4 passiert.

Gemäß der in Figur 6 dargestellten Ausführungsform sind, wenn das Tor 1 geöffnet ist, nicht alle Lichtschranken 7-2x im Aktivzustand. Aktiv sind lediglich die Lichtschranke 7-21 sowie 7-22 vor der gefährlichen vorderen Kante 4 des Tors 1. Dadurch dass die übrigen Lichtschranken in dieser Position passiv sind, kann es möglich sein, dass sich Objekte in einem Teil der Überwachungsfläche befinden, ohne dass die Sicherheitsschaltung 10 aktiviert wird. Denn dieser Teil der Überwachungsfläche wird aufgrund der passiven Lichtschranken 7-23, 7-24, ... in der gezeigten Situation noch nicht überwacht. Dadurch kann z. B. eine Person, ohne auf den Überwachungsvorgang Einfluss zu nehmen, unterhalb des Tors 1 hindurchgehen, sofern die Lichtschranken 7-21, 7-22 dabei nicht unterbrochen werden.

Beim nach unten Fahren des Tors 1 wird jeweils eine Lichtschranke 7-23, 7-24 dazugeschaltet, um den jeweiligen Bereich unmittelbar vor der vorderen Kante 4 des Tors 1 auf Hindernisse überwachen zu können (siehe Figur 7 und 8). Wird eine Hindernis 15 z.B. von der Lichtschranke 7-24 (siehe Figur 8) erfasst, so wird ein die Sicherheitsschaltung 10 aktivierendes Signal erzeugt und das Tor angehalten und geöffnet.

Um deutlich zu machen, welcher Bereich unterhalb des Tors überwacht wird, kann jede Lichtschranke 7-2x mit einem Indikator 16-x versehen werden, der anzeigt, ob die Lichtschranke 7-2x aktiv ist oder nicht. Der Indikator könnte z. B. eine Leuchtdiode 16-x sein, die, wenn die zugehörige Lichtschranke 7-2x aktiv ist, sichtbares Licht ausstrahlt. In den Figuren 6 bis 8 leuchten jeweils zwei den Lichtschranken 7-21, 7-22; 7-22, 7-23; 7-23, 7-24 zugeordnete Leuchtdioden 16-1, 16-2; 16-2, 16-3; 16-3, 16-4.

In den Figuren 9-I bis III wird ein von zwei Seiten sich schließendes Tor gezeigt, wie es z. B. in Warenaufzügen zum Einsatz kommt. Dieses Tor besteht aus zwei Teilen 1c, 1d, die sich beim Schließen gegenläufig in z. B. vertikaler Richtung bewegen. Damit keine der beiden Teile 1c, 1d als Hindernis 15 identifiziert werden, muss rechtzeitig den beiden Lichtschranken 7-1c, 7-2c bzw. 7-1d, 7-2d der Messzustand zugeordnet werden. Dies kann auf zwei Arten passieren:
a) Die Lichtschranken 7-xc bestimmen die Geschwindigkeit der oberen Torhälfte 1c und der Messzustand wird anhand dieser Signale den Lichtschranken 7-xc und 7-xd gleichzeitig zugeordnet.
b) Eine zweite Möglichkeit besteht darin, dass die Lichtschranken 7-xc die Geschwindigkeit der Türhälfte 1c ermitteln und dass anhand dieser Geschwindigkeit der Messzustand der Lichtschranken 7-xc zugeordnet wird. Die Lichtschranken 7-xd bestimmen selbständig die Geschwindigkeit der Torhälfte 1d und der Messzustand wird den jeweiligen Lichtschranken 7-xd anhand deren Messsignale zugeordnet.

## Patentansprüche

1. Vorrichtung zur Absicherung eines angetriebenen Bewegungselements (1, 1b, 1c, 1d) gegen ungewollte Kollisionen mit einem auf einem vorbestimmten Bewegungsweg in Bewegungsrichtung des Bewegungselements (1, 1b, 1c, 1d) liegenden Objekt (15), welche eine Lichtschrankenanordnung (6) mit einer Mehrzahl von in der Bewegungsrichtung des Bewegungselements (1, 1b, 1c, 1d) nacheinander angeordnete Lichtschranken (7-x, 7-1x, 7-2x, 7-xc, 7-xd) sowie eine Elektronikeinheit (10, 13) umfasst, mit welcher die Bewegung des Bewegungselements in Abhängigkeit von einem detektierten Objekt (15) in einem Sicherheitsmodus stoppbar und/oder reversierbar ist, wobei die Elektronikeinheit (10, 13) dazu ausgelegt ist, den Lichtschranken (7-x, 7-1x, 7-2x, 7-xc, 7-xd) unterschiedliche Betriebszuständige zuzuordnen, wobei ein erster Betriebszustand ein Aktivzustand ist, in dem die jeweilige ein Objekt (15) erfassende Lichtschranke (7-x, 7-1x, 7-2x, 7-xc, 7-xd) ein Signal erzeugt, das den Sicherheitsmodus auslöst und ein zweiter Betriebszustand vorgesehen ist, **dadurch gekennzeichnet, dass** der zweite Betriebszustand ein Messzustand ist, in dem die jeweilige ein Objekt (15) erfassende Lichtschranke ein Messsignal erzeugt, das den Sicherheitsmodus nicht auslöst, und dass die Elektronikeinheit (10, 13) dazu ausgebildet ist, auf der Grundlage einer Zeitdifferenz, die das Bewegungselement (1, 1b, 1c, 1d) von einer ersten Lichtschranke (7-1, 7-11, 7-21, 7-1c, 7-1d) zu einer in Bewegungsrichtung des Bewegungselements (1, 1b, 1c, 1d) liegenden zweiten Lichtschranke (7-2, 7-12, 7-22, 7-2c, 7-2d) benötigt, wobei die Zeitdifferenz über die erste und zweite Lichtschranke bestimmbar ist, sowie eines Abstands zwischen der ersten und zweiten Lichtschranke eine dritte Lichtschranke (7-3, 7-13, 7-23, 7-3c, 7-3d) in den Messzustand zu überführen, wenn das Bewegungselement (1) sich auf dem Weg zwischen zweiter und dritter Lichtschranke befindet und noch bevor das Bewegungselement die dritte Lichtschranke (7-3, 7-13, 7-23, 7-3c, 7-3d) erreicht.

2. Vorrichtung nach Anspruch 1, **dadurch gekennzeichnet, dass** die Elektronikeinheit (10, 13) zwei Lichtschranken (7-1, 7-11, 7-21, 7-1c, 7-1d, 7-2, 7-12, 7-22, 7-2c, 7-2d), welche das Bewegungselement (1, 1b, 1c, 1d) bei einer Bewegung in Bewegungsrichtung in der Lichtschrankenanordnung (6) auslöst den Messzustand zuordnet.

3. Vorrichtung nach einem der vorhergehenden Ansprüche, **dadurch gekennzeichnet, dass** die Elektronikeinheit (10, 13) dazu ausgebildet ist, zu den Messsignalen der ersten und zweiten Lichtschranke (7-2, 7-12, 7-22, 7-2c, 7-2d, 7-1, 7-11, 7-21, 7-1c, 7-1d) ein Messsignal wenigstens einer dritten Lichtschranke (7-3, 7-13, 7-23, 7-3c, 7-3d) hinzuzunehmen, um eine Überführung einer vierten Lichtschranke (7-4) in den Messzustand vorzunehmen.

4. Vorrichtung nach einem der vorhergehenden Ansprüche, **dadurch gekennzeichnet, dass** mittels der Elektronikeinheit (10, 13) aus der Erfassung der Zeit, die das Bewegungselement (1, 1b, 1c, 1d) von einer ersten zu wenigstens einer zweiten Lichtschranke benötigt, die Geschwindigkeit des Bewegungselements (1, 1b, 1c, 1d) bestimmbar ist.

5. Vorrichtung nach einem der vorhergehenden Ansprüche, **dadurch gekennzeichnet, dass** mittels der Elektronikeinheit aus der Erfassung der Zeit, die das Bewegungselement (1) von einer ersten zu einer zweiten und von der zweiten zu wenigstens einer dritten Lichtschranke benötigt, die Beschleunigung des Bewegungselements (1, 1b, 1c, 1d) bestimmbar ist.

6. Vorrichtung nach einem der vorhergehenden Ansprüche, **dadurch gekennzeichnet, dass** die Lichtschrankenanordnung (6) einen Indikator (16-x) umfasst, der anzeigt, welche Lichtschranke (7-2x) im Aktivzustand ist.

7. Vorrichtung nach einem der vorhergehenden Ansprüche, **dadurch gekennzeichnet, dass** die Elektronikeinheit (10, 13) dazu ausgelegt ist, Lichtschranken (7-2x), die auf dem weg des Bewegungselements (1) in Bewegungsrichtung liegen zunächst in einem Passivzustand zu halten und vom Passivzustand in einen Aktivzustand erst dann zu schalten, wenn das Bewegungselement (1) bei einer Bewegung in Bewegungsrichtung die Lichtschranke (7-2x) in einer vorgegebenen Zeit erreicht.

8. Vorrichtung nach einem der vorhergehenden Ansprüche, **dadurch gekennzeichnet, dass** die Elektronikeinheit (10, 13) mit Lichtschrankenanordnung (6) für die Steuerung von mehreren Bewegungselementen (1c, 1d) ausgelegt ist.

9. Anwendung der Vorrichtung nach einem der vorhergehenden Ansprüche zur Steuerung eines Tores (1, 1b, 1c, 1d).

## Claims

1. Device for protecting a driven moving element (1, 1b, 1c, 1d) against unwanted collision with an object (15) lying on a predetermined movement path in the direction of movement of the moving element (1, 1 b, 1 c, 1 d), which comprises a light barrier arrangement (6) with a plurality of light barriers (7-x, 7-1x, 7-2x, 7-xc, 7-xd) arranged one after the other in the direction of movement of the moving element (1, 1 b, 1 c, 1d) as well as an electronic unit (10, 13), by means of which the movement of the moving element can be stopped and/or reversed depending on a detected object (15) in a safety mode, whereby the electronic unit (10, 13) is designed to assign different operating states to the light barriers (7-x, 7-1x, 7-2x, 7-xc, 7-xd), whereby a first operating state is an active state, in which the respective light barrier (7-x, 7-1x, 7-2x, 7-xc, 7-xd) detecting an object (15) generates a signal, which initiates the safety mode and a second operating state is provided, **characterised in that** the second operating state is a measurement state, in which the respective light barrier detecting an object (15) generates a measuring signal which does not initiate the safety mode, and **in that** the electronic unit (10, 13) is designed, on the basis of a time differential which the moving element (1, 1b, 1 c, 1d) requires from a first light barrier (7-1, 7-11, 7-21, 7-1c, 7-1d) to a second light barrier (7-2, 7-12, 7-22, 7-2c, 7-2d) lying in the direction of movement of the moving element (1, 1b, 1c, 1d), whereby the time difference can be determined by the first and second light barrier, as well as a spacing between the first and second light barrier to bring a third light barrier (7-3, 7-13, 7-23, 7-3c, 7-3d) into the measuring state, when the moving element (1) is between the second and third light barrier and before the moving element reaches the third light barrier (7-3, 7-13, 7-23, 7-3c, 7-3d).

2. Device according to claim 1, **characterised in that** the electronic unit (10, 13) allocates the measurement state to two light barriers (7-1, 7-11, 7-21, 7-1c, 7-1d, 7-2, 7-12, 7-22, 7-2c, 7-2d), which initiates the moving element (1, 1b, 1c, 1d) on movement in the direction of movement in the light barrier arrangement (6).

3. Device according to one of the preceding claims, **characterised in that** the electronic unit (10, 13) is designed to add to the measuring signals of the first and second light barrier (7-2, 7-12, 7-22, 7-2c, 7-2d, 7-1, 7-11, 7-21, 7-1 c, 7-1d) a measuring signal of at least a third light barrier (7-3, 7-13, 7-23, 7-3c, 7-3d) in order to bring a fourth light barrier (7-4) into the measurement state.

4. Device according to one of the preceding claims, **characterised in that** by means of the electronic unit (10, 13) from determining the time that the moving element (1, 1 b, 1 c, 1 d) requires from a first to at least a second light barrier, the speed of the moving element (1, 1 b, 1 c, 1 d) can be determined.

5. Device according to one of the preceding claims, **characterised in that** by means of the electronic unit from determining the time that the moving element (1) needs from a first to a second light barrier and from the second to at least a third light barrier, the acceleration of the moving element (1, 1b, 1c, 1d) can be determined.

6. Device according to one of the preceding claims, **characterised in that** the light barrier arrangement (6) comprises an indicator (16-x), which shows which light barrier (7-2x) is in the active state.

7. Device according to one of the preceding claims, **characterised in that** the electronic unit (10, 13) is set up to keep light barriers (7-2x), which lie in the path of the moving element (1) in the direction of movement, firstly in a passive state and only to switch from a passive state into an active state when the moving element (1) on moving in the direction of movement reaches the light barrier (7-2x) in a given time.

8. Device according to one of the preceding claims, **characterised in that** the electronic unit (10, 13) is set up with a light barrier arrangement (6) for controlling several moving elements (1 c, 1 d).

9. Device according to one of the preceding claims for controlling a gate (1, 1b, 1c, 1d).

## Revendications

1. Dispositif destiné à la protection d'un élément à déplacement commandé (1, 1b, 1c, 1 d) contre des collisions indésirables avec un objet (15) situé sur une trajectoire de déplacement prédéterminée dans le sens de déplacement de l'élément à déplacement (1, 1b, 1c, 1d), lequel dispositif comporte un agencement de barrages photoélectriques (6) ayant une pluralité de barrages photoélectriques (7-x, 7-1x, 7-2x, 7-xc, 7-xd) agencés les uns à la suite des autres dans le sens de déplacement de l'élément à déplacement (1, 1b, 1c, 1d) ainsi qu'une unité électronique (10, 13) avec laquelle le déplacement de l'élément à déplacement peut, dans un mode de sécurité, être stoppé et/ou inversé en fonction d'un objet (15) détecté, l'unité électronique (10, 13) étant conçue pour affecter différents états de fonctionnement aux barrages photoélectriques (7-x, 7-1x, 7-2x, 7-xc, 7-xd), un premier état de fonctionnement étant un état actif dans lequel le barrage photoélectrique (7-x, 7-1x, 7-2x, 7-xc, 7-xd) détectant un objet (16) produit un signal qui déclenche le mode de sécurité et un second état de fonctionnement étant prévu, **caractérisé en ce que** le second état de fonctionnement est un état de mesure dans lequel le barrage photoélectrique détectant un objet (15) produit un signal de mesure qui ne déclenche pas le mode de sécurité et **en ce que** l'unité électronique (10, 13) est réalisée pour, sur la base d'une différence de temps dont l'élément à déplacement (1, 1 b, 1 c, 1d) a besoin pour aller d'un premier barrage photoélectrique (7-1, 7-11, 7-21, 7-1 c, 7-1d) à un deuxième barrage photoélectrique (7-2, 7-12, 7-22, 7-2c, 7-2d) situé dans le sens de déplacement de l'élément à déplacement (1, 1b, 1 c, 1d), la différence de temps pouvant être déterminée par le biais du premier et deuxième barrages photoélectriques, ainsi que sur la base d'une distance entre le premier et le deuxième barrages photoélectriques, pour faire passer un troisième barrage photoélectrique (7-3, 7-13, 7-23, 7-3c, 7-3d) dans l'état de mesure quand l'élément à déplacement (1) se trouve sur le chemin entre les deuxième et troisième barrages photoélectriques et avant que l'élément à déplacement n'atteigne le troisième barrage photoélectrique (7-3, 7-13, 7-23, 7-3c, 7-3d).

2. Dispositif selon la revendication 1,
**caractérisé en ce que** l'unité électronique (10, 13) affecte à l'état de mesure deux barrages photoélectriques (7-1, 7-11, 7-21, 7-1c, 7-1 d, 7-2, 7-12, 7-22, 7-2c, 7-2d) que l'élément à déplacement (1, 1b, 1c, 1d) déclenche lors d'un déplacement dans le sens de déplacement dans l'agencement de barrages photoélectriques (6).

3. Dispositif selon l'une des revendications précédentes,
**caractérisé en ce que** l'unité électronique (10, 13) est réalisée pour prendre en plus des signaux de mesure du premier et deuxième barrages photoélectriques (7-2, 7-12, 7-22, 7-2c, 7-2d, 7-1, 7-11, 7-21, 7-1c, 7-1d) un signal de mesure d'au moins un troisième barrage photoélectrique afin de réaliser le passage d'un quatrième barrage photoélectrique (7-4) dans l'état de mesure.

4. Dispositif selon l'une des revendications précédentes,
**caractérisé en ce que**, au moyen de l'unité électronique (10, 13), il est possible de définir la vitesse de l'élément à déplacement (1, 1b, 1c, 1d) à partir de la détermination du temps dont l'élément à déplacement (1, 1 b, 1c, 1d) a besoin pour aller d'un premier à au moins un deuxième barrage photoélectrique.

5. Dispositif selon l'une des revendications précédentes,
**caractérisé en ce que,** au moyen de l'unité électronique, il est possible de définir l'accélération de l'élément à déplacement (1, 1 b, 1c, 1 d) à partir de la détermination du temps dont l'élément à déplacement (1) à besoin pour aller d'un premier à un deuxième et du deuxième à au moins un troisième barrage photoélectrique.

6. Dispositif selon l'une des revendications précédentes,
**caractérisé en ce que** l'agencement de barrages photoélectriques (6) comprend un indicateur (16-x) qui indique quel barrage photoélectrique (7-2x) est dans l'état actif.

7. Dispositif selon l'une des revendications précédentes,
**caractérisé en ce que** l'unité électronique (10, 13) est conçue pour maintenir d'abord dans un état passif les barrages photoélectriques (7-2x) qui sont situés sur le chemin de l'élément à déplacement (1) dans le sens de déplacement et pour les commuter de l'état passif dans un état actif uniquement quand l'élément à déplacement (1) atteint le barrage photoélectrique (7-2x) dans un temps donné lors d'un déplacement dans le sens de déplacement.

8. Dispositif selon l'une des revendications précédentes,
**caractérisé en ce que** l'unité électronique (10, 13) avec l'agencement de barrages photoélectriques (6) est conçue pour la commande de plusieurs éléments à déplacement (1c, 1d).

9. Application du dispositif selon l'une des revendications précédentes pour la commande d'une porte (1, 1 b, 1c, 1 d).
